# EUROPÄISCHE PATENTSCHRIFT

(11) **EP 0 544 863 B1**
(45) Veröffentlichungstag und Bekanntmachung des Hinweises auf die Patenterteilung: **12.01.1994**
(21) Anmeldenummer: 92912124.2
(22) Anmeldetag: 19.06.1992
(51) Int. Cl.: B22C 9/12

(54) **VERFAHREN ZUM AUSHÄRTEN VON SANDFORMKÖRPERN, INSBESONDERE FÜR GIESSEREIEN**
PROCESS FOR HARDENING SAND CASTINGS, ESPECIALLY FOR FOUNDRIES
PROCEDE DE DURCISSEMENT DE CORPS MOULES EN SABLE, NOTAMMENT POUR FONDERIES

(30) Priorität: 25.06.1991 DE 4120928
(43) Veröffentlichungstag der Anmeldung: 09.06.1993
(73) Patentinhaber: UNTERDERWEIDE, Artur, D-35236 Breidenbach (DE)
(72) Erfinder: UNTERDERWEIDE, Artur, D-35236 Breidenbach (DE)
(74) Vertreter: Eikenberg, Kurt-Rudolf, Dr. Dipl.-Chem.
(86) Internationale Anmeldenummer: DE9200506
(87) Internationale Veröffentlichungsnummer: WO9300187

(56) Entgegenhaltungen:
- DE-A- 2 526 875
- FR-A- 2 437 894
- US-A- 2 874 428

## Beschreibung

Die Erfindung betrifft ein Verfahren zum Aushärten von Sandformkörpern, insbesondere für Gießereien, aber auch für andere Gebiete der Technik, bei dem ein Trägergas-Härtergas-Strom mehrmals im Kreislauf durch den Sandformkörper hindurch geführt wird.

Diese Begasungsverfahren haben vor allem wegen der höheren Produktivität, des geringeren Energiebedarfs und wegen der besseren Arbeitsbedingungen zunehmend an Bedeutung gewonnen. Ihr Prinzip besteht darin, daß ein Trägergas-Härtergas-Strom durch den in einem Formwerkzeug befindlichen Sandformkörper hindurch gedrückt oder gesaugt wird. Der Sandformkörper besteht aus einem Gemisch, das aus einem Grundstoff (z.B. Quarzsand, Zirkonsand, Chromitsand) und einem oder mehreren durch das Härtergas aushärtbaren Bindemitteln zusammengesetzt ist. Als Trägergas wird meist Luft oder Stickstoff eingesetzt. Das Härtergas, das entweder reaktiv oder katalytisch wirken kann, löst die Aushärtung des Bindemittels im Sandformkörper aus, wobei reaktive Härtergase als Reaktionskomponente verbraucht werden, während sich katalytische Härtergase dabei praktisch kaum verbrauchen. Die Aushärtung des Bindemittels ist in einer ökonomisch sinnvollen Zeiteinheit abgeschlossen, und der Sandformkörper kann dann dem Formwerkzeug zur weiteren Verwendung, beispielsweise zum Abgießen mit einer Metallschmelze, entnommen werden.

In der Praxis sind die verschiedensten Begasungsverfahren im Einsatz. Die bekanntesten sind das Coldbox-Verfahren (Phenolharz/Isocyanat-Binder mit dampfförmigen tertiären Aminen als Härtergas), das CO₂-Verfahren (Wasserglas-Binder mit CO₂ als Härtergas, das SO₂-Verfahren (Polyurethan/Peroxid mit SO₂ als Härtergas), das Beta-Set-Verfahren (Phenolharz-Binder mit Methylformiat als Härtergas) und das Red-Set-Verfahren (Harz-Bindemittel und Schwefelsäure mit Acetalen als Härtergas).

Die meisten Begasungsverfahren arbeiten derart, daß der Trägergas-Härtergas-Strom je Aushärtungszyklus einmal durch den im Formwerkzeug befindlichen Sandformkörper hindurch gedrückt bzw. gesaugt wird. Beispiele dafür sind in der DE-OS 27 47 109 und in der DE-PS 25 26 875 zu finden.

Das Härtergas wird dabei immer im großen Überschuß eingesetzt, um sicher zu gehen, daß die Aushärtungsreaktion an allen Stellen des Sandformkörpers vollstandig abläuft. Das trifft sowohl für reaktive als auch für katalytische Härtergase zu. Die Folge ist, daß das nicht verbrauchte reaktive Härtergas bzw. fast die gesamte zugesetzte Menge des katalytischen Härtergases, da sich dieses nicht bzw. kaum verbraucht, in dem Abgasstrom wiederzufinden ist.

Da, abgesehen vom CO₂, alle bei den verschiedenen Begasungsverfahren eingesetzten Härtergase gesundheitsgefährdend und umweltschädlich sind, und nach der Aushärtungsreaktion in einer Konzentration vorliegen, in der sie nach den heutigen Luftreinhaltungsanforderungen nicht unbedenklich in die Umgebung abgegeben werden können, ergibt sich die Notwendigkeit, die Abgase von diesen Schadstoffen zu befreien. Dafür sind eine Vielzahl von Verfahren und Einrichtungen bekannt, die z.B. in der EP-PS 128 974, DE-PS 40 07 798, DE-AS 26 20 303, DE-OS 37 42 449, DE-OS 26 21 153 und in der GB-PS 12 69 203 beschrieben werden. Alle diese Lösungen weisen den Nachteil auf, daß die erforderlichen Anlagen in Anschaffung und Betrieb teuer sind und dadurch die oben angeführten Vorteile der Begasungsverfahren zum Teil wieder kompensiert werden bzw., daß die Entsorgung noch nicht geklärt ist.

Aus der FR-PS 24 37 894 ist nun eine Begasung bekannt, bei der im Unterschied zu den zuvor beschriebenen Verfahren, das Härtergas, ein Katalysator (insbesondere Amin) nicht nur einmal, sondern mehrmals durch den Sandformkörper hindurchgeleitet wird. Dazu wird es in einen durch den Sandformkörper geführten Kreislauf eingespeist und darin zusammen mit dem Trägergas (Luft) so lange umgepumpt, bis der Sandformkörper ausgehärtet ist. Durch dieses Verfahren kann eine Aushärtung aller Bereiche des Sandformkörpers bei gleichzeitiger Verringerung der eingesetzten Katalysatormenge erreicht werden.

Der Nachteil dieses Verfahrens liegt darin, daß der Kreislauf nach jedem Aushärtungszyklus um die Volumenmenge reduziert werden muß, die zu Beginn des Zyklusses in ihn eingespeist wird, da er sich ansonsten aufpumpen" würde. Die daher aus dem Kreislauf notwendigerweise abzuführende Abluft muß trotz der Verringerung der eingesetzten Katalysatormenge gereinigt werden, bevor sie in die Umgebung abgegeben werden kann.

Hier setzt die Erfindung ein, deren Aufgabe es ist, ein Verfahren zum Aushärten von Sandformkörpern zur Verfügung zu stellen, das ohne Abluft arbeitet und somit aufwendige Reinigungsmaßnahmen überflüssig macht.

Erfindungsgemäß wird diese Aufgabe dadurch gelöst, daß mit einer Härtergasmenge gefahren wird, die der für eine vollständige Aushärtungsreaktion erforderlichen theoretischen Menge entspricht oder nur geringfügig darüber liegt, wobei ein über eine Härtergasquelle führender Primärbegasungskreislauf so lange im Kreis gefahren wird, bis besagte Härtergasmenge in einem Teil des Primärbegasungskreislaufes vorhanden ist, der gleichzeitig Teil eines Sekundärkreislaufs ist, worauf der Primärbegasungskreislauf geschlossen, der Sekundärbegasungskreislauf geöffnet, und letzterer so lange im Kreis gefahren wird, bis die Aushärtungsreaktion vollständig abgelaufen ist.

Die für einen vollständigen Ablauf der Aushärtungsreaktion theoretisch erforderliche Härtergasmenge läßt sich aus dem Volumen des Sandformkörpers und dem Mischungsverhältnis von Sand und Bindemittel leicht bestimmen. Diese Menge wird nun dadurch für die Aushärtung des Sandformkörpers zur Verfügung gestellt, daß der Primärbegasungskreislauf so lange aktiviert wird bzw. bleibt, bis diese Menge in dem Teil dieses Kreislaufes vorhanden ist, der gleichzeitig Teil des Sekundärbegasungskreislaufes ist. Die Anzahl der im Primärbegasungskreislauf zu fahrenden Kreisläufe ist dabei abhängig von der Größe des Sandformkörpers sowie von dem Aufnahmevermögen des über die Härtergasquelle geführten Trägergasstromes. Sie kann sich praktisch in den Grenzen von nur einem Teilkreislauf bis zu mehreren Kreisläufen bewegen.

Wenn die erforderliche Menge an Härtergas in dem beiden Kreisläufen gemeinsamen Teil vorhanden ist, wird der Primärbegasungskreislauf geschlossen und der Sekundärbegasungskreislauf geöffnet. In diesem Kreislauf wird dann der Trägergas-Härtergas-Strom so lange durch den Sandformkörper hindurch im Kreis gefahren, bis die Aushärtungsreaktion abgeschlossen ist, die ja bereits bei der Begasung im Primärbegasungskreislauf eingesetzt hat.

Im Falle eines reaktiven Härtergases hat sich dieses völlig bzw. derart verbraucht, daß die verbleibende Konzentration im Trägergas keine Belastung der Umwelt darstellt. Der ausgehärtete Sandformkörper kann daher ohne das herkömmliche Spülen dem Formwerkzeug entnommen werden. Aber auch wenn ein katalytisches Härtergas für die Begasung eingesetzt wird, ist ein Spülen aufgrund der sehr geringen Konzentration des Härtergases im Trägergas des Sekundärbegasungskreislaufes vor Entnahme des ausgehärteten Sandformkörpers aus dem Formwerkzeug nicht erforderlich.

Abluft fällt bei dem erfindungsgemäßen Verfahren praktisch nicht an, weil durch die Ineinanderschachtelung der beiden Kreisläufe ein "Aufpumpen" des Sekundärbegasungskreislaufes nicht erfolgt.

Das erfindungsgemäße Verfahren ist damit ohne Minderung der Qualität der produzierten Sandformkörper bei gleichzeitiger, drastischer Reduzierung des Verbrauchs an Härterchemikalien sehr umweltfreundlich. Es gestattet weiterhin das Betreiben aller bekannten Begasungsverfahren ohne Entsorgungsprobleme.

Die Erfindung wird nachstehend anhand eines Ausführungsbeispiels näher erläutert. Die dazugehörige Zeichnung zeigt ein schematisches Schaltbild des Verfahrens, in dem mit 1 der Primärbegasungskreislauf und mit 2 der Sekundärbegasungskreislauf bezeichnet ist. Zum Primärbegasungskreislauf 1 gehören im wesentlichen ein aus Ober- und Unterkasten bestehendes Formwerkzeug 3, ein Unterdruckspeicher 5, eine Saug-Druck-Pumpe 4 und ein Härtergas-Verdampfer 10. Das Formwerkzeug 3, der Unterdruckspeicher 5 sowie die Saug-Druck-Pumpe 4 sowie die dazugehörigen Verbindungsleitungen sind gleichzeitig Bestandteil des Sekundärbegasungskreislaufes 2.

Das Formwerkzeug 3 entspricht den für die Begasungsverfahren üblichen Formkästen und bedarf daher keiner weiteren Erläuterung. Ihm nachgeschaltet ist ein Ventil 6. Es ist ein Dreiwegeventil. Über dieses Ventil 6 kann durch seine entsprechende Schaltung die beim vor der Begasung erfolgenden Schießen des Sandkerns bzw. der Sandform aus dem Formwerkzeug 3 verdrängte Luft ins Freie entweichen. Der nachfolgende Filter 7 dient dazu, beim Form- oder Kernschießen eventuell aus dem Formwerkzeug 3 austretende Sandpartikel von der Saug-Druck-Pumpe 4 und anderen gefährdeten Anlagenteilen fernzuhalten.

Das erfindungsgemäße Verfahren arbeitet nach dem gezeigten Schaltschema wie nachstehend dargelegt.

Das Form- bzw. Kernschießen ist beendet, das Formwerkzeug 3 für den Begasungsvorgang vorbereitet, und das Ventil 6 auf Durchgang in den Kreislauf 1 bzw. 2 geschaltet. Das Ventil 9 des Primärbegasungskreislaufes 1 ist geöffnet, die Ventile 19 und 20 des Sekundärbegasungskreislaufes 2 sind geschlossen. Die Saug-Druck-Pumpe 4 ist in Betrieb und drückt den Trägergasstrom, Luft oder Stickstoff, über den Härtergas-Verdampfer 10 in dem er mit dampfförmigem Härtergas beladen wird. Die Beladung kann mittels eines Gaschromatographen 18 erfaßt werden. Nach dem Härtergas-Verdampfer 10 steht der Trägergas-Härtergas-Strom am Dosierventil 8 an. Dieses wird in Intervallen geöffnet, und die Saug-Druck-Pumpe 4 saugt den Trägergas-Härtergas-Strom durch den im Formwerkzeug 3 befindlichen, nicht dargestellten Sandformkörper hindurch.

Der Unterdruckspeicher 5 dient der Unterstützung der saugenden Wirkung der Saug-Druck-Pumpe 4, die den erforderlichen Unterdruck nicht wie nötig augenblicklich, sondern nur langsam aufbaut. Insbesondere ist dieser Unterdruckspeicher notwendig, wenn große Sandformkörper ausgehärtet werden sollen.

Über eine Druckregeleinrichtung 11, die durch einen Bypaß zur Saug-Druck-Pumpe 4 realisiert werden kann, wird der Begasungsdruck auf vorzugsweise 0,6 - 0,8 bar geregelt. Sollte der erforderliche Begasungsdruck unter 0,3 bar sinken, so wird über Leitung 12 und Druckregler 13 Druckluft bzw. Stickstoff in den Primärbegasungskreislauf 1 eingespeist. Bei durchgeführten Versuchen war das allerdings nicht erforderlich. Rückschlagventile 14 und 15 sorgen dafür, daß die jeweiligen Gasströme in die gewünschten Richtungen fließen.

Bei Drucküberschreitung (2,5 bar) spricht ein an einem Speicher 16 vorgesehenes Sicherheitsventil 17 an und bläst zu einer Entsorgungsstelle ab.

Wenn die nach der Erfindung erforderliche Härtergasmenge in dem zwischen den Punkten 21 und 22 gelegenen Teil beider Kreisläufe 1 und 2 vorhanden ist, werden die Ventile 8 und 9 geschlossen und die Ventile 19 und 20 geöffnet. Die Saug-Druck-Pumpe 4 bleibt weiter in Betrieb und pumpt nun den Trägergas-Härtergas-Strom im Sekundärbegasungskreislauf 2 um, und zwar so lange, bis die Aushärtungsreaktion im Sandformkörper abgeschlossen ist. Dann wird die Saug-Druck-Pumpe 4 abgestellt und die Ventile 19 und 20 werden geschlossen. Der ausgehärtete Sandformkörper kann nun ohne Probleme für die Umwelt aus dem Formwerkzeug 3 entnommen werden, das dann für den nächsten Zyklus vorbereitet werden kann.

Die gemessenen MAK lagen bei durchgeführten Versuchen weit unter der zulässigen Begrenzung der TA-Luft, so daß eine Entsorgung bzw. Absaugung nicht erforderlich war.

Bei Versuchen nach dem Beta-Set-Verfahren lag der Verbrauch von Methylformiat unter 20 % (zum Harz) und konnte damit um ca. 60 - 70 % reduziert werden.

Ein Vorteil des erfindungsgemäßen Verfahrens ist auch darin zu sehen, daß in beiden Kreisläufen 1 und 2 im Unterdruckbereich gefahren wird, umweltbelastende Leckagen also nicht auftreten können. Im über den Härtergas-Verdampfer 10 geführten Primärbegasungskreislauf 1 bringt die Unterdruckfahrweise noch den zusätzlichen Vorteil günstiger Verdampfungsbedingungen für die als Härter eingesetzte Komponente. Desweiteren werden durch die geringe am Formwerkzeug 3 anliegende Druckdifferenz günstige Begasungsbedingungen geschaffen.

## Patentansprüche

1. Verfahren zum Aushärten von Sandformkörpern, insbesondere für Gießereien, bei dem ein Trägergas-Härtergas-Strom mehrmals im Kreislauf durch den Sandformkörper hindurch geführt wird, dadurch gekennzeichnet, daß mit einer Härtergasmenge gefahren wird, die der für eine vollständige Aushärtungsreaktion erforderlichen theoretischen Menge entspricht oder nur geringfügig darüber liegt, wobei ein über eine Härtergasquelle (10) führender Primärbegasungskreislauf (1) so lange im Kreis gefahren wird, bis besagte Härtergasmenge in einem Teil des Primärbegasungskreislaufes (1) vorhanden ist, der gleichzeitig Teil eines Sekundärbegasungskreislaufes (2) ist, worauf der Primärbegasungskreislauf (1) geschlossen, der Sekundärkreislauf (2) geöffnet, und letzterer so lange im Kreis gefahren wird, bis die Aushärtungsreaktion vollständig abgelaufen ist.

## Claims

1. Process for the hardening of sand castings, especially for foundries, in which a carrier gas/hardening gas stream is circulated several times through the sand casting, characterised in that a quantity of hardening gas is used which corresponds to, or slightly exceeds, the theoretical quantity for the complete hardening reaction, wherein a primary gas supply circuit (1), which is led over a hardening gas source (10), is circulated until the said quantity of hardening gas is present in the part of the primary gas supply circuit (1) common to a secondary gas supply circuit (2), whereupon the primary gas supply circuit (1) is closed, the secondary gas supply circuit (2) is opened, and the latter is circulated until the hardening reaction has been fully completed.

## Revendications

1. Procédé de durcissement de corps moulés en sable notamment pour fonderies, dans lequel un courant de gaz de durcissement et de gaz d'entraînement circule plusieurs fois dans un circuit à travers le corps moulé en sable, caractérisé en ce qu'on fait circuler une quantité de gaz de durcissement qui correspond à la quantité théorique nécessaire pour une réaction de durcissement complète ou ne la dépassant que légèrement, un circuit primaire (1) d'alimentation en gaz, passant par une source de gaz de durcissement (10), assurant la circulation tant que ladite quantité de gaz de durcissement est présente dans une partie du circuit primaire (1) d'alimentation en gaz qui fait, en même temps, partie d'un circuit secondaire (2) d'alimentation en gaz, à la suite de quoi le circuit primaire (1) d'alimentation en gaz est fermé, le circuit secondaire (2) d'alimentation en gaz est ouvert et la circulation est faite dans ce dernier jusqu'à ce que la réaction de durcissement soit complètement terminée.
